# EUROPÄISCHE PATENTSCHRIFT

(11) **EP 3 471 896 B1**
(45) Veröffentlichungstag und Bekanntmachung des Hinweises auf die Patenterteilung: **18.05.2022**
(21) Anmeldenummer: 17730802.0
(22) Anmeldetag: 19.06.2017
(51) Int. Cl.: B05C 17/01, B05C 17/005, B05C 17/015

(54) **UMMANTELUNG ZUR AUFNAHME UND ADAPTION EINER KARTUSCHE AN EINER AUSSTOSSVORRICHTUNG SOWIE AUSSTOSSVORRICHTUNG**
CASING FOR RECEIVING AND FITTING A CARTRIDGE ON AN EJECTION DEVICE, AND EJECTION DEVICE
ENVELOPPE POUR RECEVOIR ET ACCOMMODER UNE CARTOUCHE SUR UN DISPOSITIF D'ÉJECTION AINSI QUE DISPOSITIF D'ÉJECTION

(30) Priorität: 20.06.2016 DE 202016103241 U
(43) Veröffentlichungstag der Anmeldung: 24.04.2019
(73) Patentinhaber: Roth, Marco, 63808 Haibach (DE)
(72) Erfinder: Roth, Marco, 63808 Haibach (DE)
(74) Vertreter: Stoffregen, Hans-Herbert
(86) Internationale Anmeldenummer: PCT/EP2017/064941
(87) Internationale Veröffentlichungsnummer: WO 2017/220494

(56) Entgegenhaltungen:
- DE-A1- 3 714 138
- JP-A- S61 238 359
- US-A- 5 078 287
- US-A1- 2014 252 044

## Beschreibung

Die Erfindung bezieht sich auf eine Ummantelung zur koaxialen Aufnahme und Adaption einer Kartusche oder eines kartuschenartigen, in axialer Richtung zusammendrückbaren Behältnisses an eine Ausstoßvorrichtung zum Ausstoßen einer in der Kartusche oder dem kartuschenartigen Behältnis enthaltenen viskosen Masse, wie Dichtmasse, Klebstoff oder Schmelzkleber, nach dem Oberbegriff des Anspruchs 1.

Ferner bezieht sich die Erfindung auf eine Ausstoßvorrichtung mit einer adaptierbaren Ummantelung zur koaxialen Aufnahme einer Kartusche oder eines kartuschenartigen Behältnisses.

Eine Ummantelung sowie eine Ausstoßvorrichtung der eingangs genannten Art ist aus der JP S61 238359 A bekannt. Bei der bekannten Ausführung ist zumindest ein Mantelabschnitt der Ummantelung teleskopierbar ausgebildet, wobei der teleskopierbare Abschnitt zumindest zwei abschnittsweise koaxial zueinander angeordnete und in axialer Richtung relativ zueinander verschiebbare rohrförmige Abschnitte aufweist. Ein rohrförmiger Abschnitt der Ummantelung ist fest mit der Ausstoßvorrichtung verbunden. Die teleskopierbaren Abschnitte sind miteinander über Rastelemente in Form eines Bajonettverschlusses gekoppelt bzw. verzahnt und in einer ersten und zweiten Position zueinander arretierbar. Folglich ist die Ummantelung zur Aufnahme von maximal zwei Kartuschenlängen geeignet.

Die US 5,078,287 offenbart eine Stillflasche mit in Länge verstellbarem Außenmantel.

Die US 2014/0252044 A1 betrifft ein Ausgabegerät in Pistolenform für viskose Materialien, umfassend einen Pistolengriff zur Aufnahme einer Kartusche mit fester Wandung, innerhalb der ein Kolben bewegbar ist, wobei von dem pistolenartigen Griff eine handbetätigbare Kolbenstange zur Betätigung des Kolbens in der Kartusche ausgeht.

Eine Ummantelung sowie eine Ausstoßvorrichtung der eingangs genannten Art ist auch aus der DE 37 14 138 A1 bekannt. Die Ausstoßvorrichtung in Form einer Fugenfüllpresse für pastöse Einkomponenten-Dichtstoffe umfasst ein Gehäuse, in das ein Dichtstoffgebinde einsetzbar ist. Ferner ist eine Einrichtung vorgesehen, mit der eine Schraubenfeder spannbar ist, die einen Kolben zum kontinuierlichen Auspressen des Dichtstoffs in dem Gebinde betätigt. Um die Fugenfüllpresse in ihrer Gesamtlänge äußerst kurz und handlich zu gestalten, ist das Gehäuse teleskopierbar ausgebildet.

Die DE 37 08 803 A1 betrifft eine Mischvorrichtung für pastöse MehrkomponentenMassen. Die pastösen Komponenten sind zunächst in getrennten Rohrteilen enthalten. Die Rohrteile werden vor dem Mischen miteinander verbunden, um eine Kartusche mit zylindrischer Innenwand zu bilden. In der Kartusche befindet sich eine Mischvorrichtung aus einer drehend angetriebenen Scheibe und einer relativ feststehenden Scheibe. Die Scheibe ist über eine aus der Kartusche herausragende Stange mit einem Drehwerkzeug antreibbar. Beide Scheiben werden durch Hin- und Herschieben des Drehwerkzeugs axial zur Kartusche bewegt. Nach Durchführung des Mischvorgangs durch Verschieben und Umverteilen der Massen wird der Kolben vorgeschoben, um das Gemisch aus der Kartusche herauszudrücken.

Die DE 10 2008 037 686 A1 betrifft einen Behälter mit mindestens einer Kammer zur Aufnahme einer Substanz, die jeweils eine Ausbringöffnung und eine weitere Öffnung aufweist, die mit einem in der Kammer verschiebbaren Kolben zum Ausbringen der Substanz verschlossen ist. Weiter weist der Behälter eine Kolbenstangenanordnung zum Verschieben des Kolbens in der Kammer auf. Die Kolbenstangenanordnung ist dabei aus mehreren Kolbenstangen aufgebaut, die mit Hilfe eines Federelements aus einer ersten Ausbringstufe in eine zweite Ausbringstufe überführbar sind.

Die EP 2 965 826 A2 betrifft eine Ummantelung, die als ein an die Länge einer Kartusche oder eines kartuschenartigen Behältnisses angepasster einstückiger Rohrabschnitt aus Metall oder Kunststoff zur Aufnahme ausgebildet ist. Es können Kartuschen mit der Bezeichnung SEMCO^{®} oder SEMKIT^{®}, die durch die PPG Industries angeboten werden, oder Kartuschen ähnlicher Bauart verwendet werden.

Zur Aufnahme von Kartuschen unterschiedlicher Länge sind Ummantelungen mit unterschiedlichen Längen zwingend erforderlich. Die Ummantelung ist als ein metallisches Schutzrohr ausgebildet, welches an einem ersten Ende ein Koppelelement, wie Bajonettverschluss, zur lösbaren Ankopplung an die Ausstoßvorrichtung aufweist. An einem zweiten Ende weist die rohrförmige Ummantelung eine Öffnung auf, durch die eine Austrittsöffnung der Kartusche geführt ist.

Zur Verarbeitung von Kartuschen unterschiedlicher Länge sind nach dem Stand der Technik folglich mehrere Ummantelungen notwendig, was mit erhöhten Kosten und aufwendiger Lagerhaltung verbunden ist.

Davon ausgehend liegt der vorliegenden Erfindung die Aufgabe zugrunde, eine Ummantelung sowie eine Ausstoßvorrichtung der eingangs genannten Art derart weiterzubilden, dass die Verarbeitung von Kartuschen mit unterschiedlichen Längen bei hoher Sicherheit vereinfacht wird.

Die Aufgabe wird erfindungsgemäß durch die Merkmale des Anspruchs 1 gelöst.

Zur Aufnahme von kurzen Kartuschen ist vorgesehen, dass die Ummantelung einen dritten rohrförmigen und nicht teleskopierbaren Mantelabschnitt in Form eines Zwischenstücks bildet, wobei der Mantelabschnitt an einem ersten Ende über eine erste Verbindung, wie Gewinde, mit einem Flansch, wie Gewindeflansch, der Ausstoßvorrichtung verbindbar ist und wobei der Mantelabschnitt an einem zweiten Ende über eine zweite Verbindung, wie Bajonettverschluss, mit dem ersten Abschnitt des teleskopierbaren Mantelabschnitts verbindbar ist. Folglich können mit nur zwei Mantelabschnitten zumindest drei Kartuschenlängen verarbeitet werden.

Die rohrförmigen Abschnitte sind über Rastelemente miteinander verzahnt und in verschiedenen Positionen zueinander arretierbar, wobei der erste rohrförmige Abschnitt an einem ersten Ende einen Flansch mit Koppelelement aufweist und mit dem Koppelelement über das Zwischenstück lösbar mit der Ausstoßvorrichtung verbindbar ist und dass der erste rohrförmige Abschnitt einen Schiebeabschnitt aufweist, auf dem der zweite rohrförmige Abschnitt in Form einer Schiebehülse zwischen einer ersten arretierbaren Position in zumindest eine zweite arretierbare Position verschiebbar ist.

Dadurch wird der Vorteil erreicht, dass eine Anpassung an Kartuschen mit unterschiedlichen Längen problemlos mit einer einzigen Ummantelung vorgenommen werden kann.

Der teleskopierbare Abschnitt umfasst zumindest zwei abschnittsweise koaxial zueinander angeordnete und in axialer Richtung relativ zueinander verschiebbare rohrförmige Abschnitte. Diese Ausführungsform zeichnet sich durch eine kostengünstige Herstellung und einfache Handhabung aus.

Die rohrförmigen Abschnitte sind über Rastelemente miteinander verzahnt und in verschiedenen Positionen zueinander arretierbar, um eine sichere Anpassung an Kartuschen unterschiedlicher Länge zu gewährleisten.

Der erste rohrförmige Abschnitt weist an einem ersten Ende einen Flansch mit Koppelelement auf und ist mit dem Koppelelement unmittelbar oder über ein Zwischenstück lösbar mit der Ausstoßvorrichtung verbindbar. Der erste rohrförmige Abschnitt weist zudem einen Schiebeabschnitt auf, auf dem der zweite rohrförmige Abschnitt in Form einer Schiebehülse zwischen einer ersten arretierbaren Position in zumindest eine zweite arretierbare Position verschiebbar ist.

Eine Arretierung wird vorzugsweise dadurch erreicht, dass der zweite, verschiebbare Abschnitt an einer dem ersten, festen Abschnitt zugewandten Stirnseite Rastelemente, wie Rastnasen, aufweist, welche mit von dem Schiebeabschnitt ausgehenden korrespondierenden Rastelementen, wie Vorsprünge oder Rastnasen, zusammenwirken.

Um eine einfache Montage der teleskopierbaren Ummantelung zu erreichen, ist vorgesehen, dass der erste Abschnitt, ausgehend von dem Flansch, sich in axialer Richtung erstreckende den Schiebeabschnitt bildende Stege aufweist, wobei die Stege an ihren Enden jeweils die Rastelemente, wie Rastnasen, aufweisen, die in einer Endposition gegen die die Rastnasen des zweiten, verschiebbaren Abschnitts anliegen.

Zur Beobachtung des Füllzustandes der Kartusche von außen ist vorgesehen, dass der zweite, verschiebbare Abschnitt in einer Mantelfläche Aussparungen in Form von Längsschlitzen als Sichtfenster aufweist, die mit entsprechenden Aussparungen zwischen den Stegen des ersten, festen Abschnitts korrespondieren.

Das Koppelelement ist vorzugsweise als ein Gewinde ausgebildet, welches unmittelbar mit dem Flansch, wie Gewindeflansch, der Ausstoßvorrichtung verbindbar, wie einschraubbar, ist.

In dem Flansch ist besonders bevorzugt ein Adapterring mit einer sich in Richtung der Öffnung des Flansches verjüngenden, konusförmigen Klemmfläche angeordnet. Beim Einschrauben der Ummantelung mit der Kartusche wird der umlaufende Rand durch die konusförmige Klemmfläche in radialer Richtung mit Kraft beaufschlagt und gegen die Innenfläche des Flansches fixiert.

Der Adapterring kann als ein einzelnes Bauteil oder als integraler Bestandteil der Ausstoßvorrichtung ausgebildet sein.

Vorzugsweise ist die zweite Verbindung als ein Stift ausgebildet, der in Form eines Bajonettverschlusses mit dem Koppelelement, welches als L-förmige Aufnahme oder Führung ausgebildet ist, zusammenwirkt, wobei ein in Umfangsrichtung verlaufender Abschnitt der L-förmigen Aufnahme oder Führung derart ausgerichtet ist, dass ein Verschließen des Bajonettverschlusses ein Anziehen des Zwischenstückes bewirkt.

Zur weiteren Verbesserung der Sicherheit ist vorgesehen, dass der zweite teleskopierbare Abschnitt stirnseitig eine Verjüngung aufweist. Dadurch wird verhindert, dass die Kartusche bei Beaufschlagung mit Druckluft unbeabsichtigt aus der Ummantelung katapultiert wird.

Vorzugsweise ist der dritte Mantelabschnitt zur Aufnahme von Kartuschen oder kartuschenartigen Behältnisse mit einer Länge L0 im Bereich von 80 mm ≤ L0 ≤ 120 mm, vorzugsweise L0 = ca. 100 mm, ausgebildet.

Vorzugsweise weist der teleskopierbare Mantelabschnitt in einem eingeschobenen Zustand eine Länge L1 im Bereich von 80 mm ≤ L1 ≤ 120 mm, vorzugsweise L1 = ca. 100 mm und in einem ausgezogenen Zustand eine Länge L2 im Bereich von 120 mm ≤ L2 ≤ 220 mm, vorzugsweise L2 = ca. 200 mm, auf, so dass Kartuschen mit Längen im Bereich von ca. 100 mm, ca. 180 mm, ca. 220 mm sowie ca. 300 mm aufgenommen werden können.

Die Ummantelung ist vorzugsweise aus Kunststoff oder Metall, wie Aluminium, hergestellt.

Ferner bezieht sich die Erfindung auf eine Ausstoßvorrichtung mit einer adaptierbaren Ummantelung zur koaxialen Aufnahme einer Kartusche oder eines kartuschenartigen Behältnisses und zum Ausstoßen einer in der Kartusche oder dem kartuschenartigen Behältnis enthaltenen viskosen Masse, wie Dichtmasse, Klebstoff oder Schmelzkleber, wobei zumindest ein Mantelabschnitt der Ummantelung teleskopierbar ausgebildet ist und wobei der teleskopierbare Mantelabschnitt zumindest zwei abschnittsweise koaxial zueinander angeordnete und in axialer Richtung relativ zueinander verschiebbare rohrförmige Abschnitte aufweist. Es ist vorgesehen, dass die rohrförmigen Abschnitte über Rastelemente miteinander verzahnt und in verschiedenen Positionen zueinander arretierbar sind, dass der erste rohrförmige Abschnitt an einem ersten Ende einen Flansch mit Koppelelement aufweist und mit dem Koppelelement unmittelbar oder über ein Zwischenstück lösbar mit der Ausstoßvorrichtung verbindbar ist und dass der erste rohrförmige Abschnitt einen Schiebeabschnitt aufweist, auf dem der zweite rohrförmige Abschnitt in Form einer Schiebehülse zwischen einer ersten arretierbaren Position in zumindest eine zweite arretierbare Position verschiebbar ist.

Weitere Einzelheiten, Vorteile und Merkmale der Erfindung ergeben sich nicht nur aus den Ansprüchen, den diesen zu entnehmenden Merkmalen - für sich und/oder in Kombination-, sondern auch aus der nachfolgenden Beschreibung von den Figuren zu entnehmenden bevorzugten Ausführungsbeispielen.

Es zeigen:
- Fig. 1: eine teleskopierbare Ummantelung mit aufgenommener Kartusche zur Adaption an eine Ausstoßvorrichtung,
- Fig. 2: die teleskopierbare Ummantelung in einem ausgeschobenen Zustand,
- Fig. 3: die teleskopierbare Ummantelung in einem eingeschobenen Zustand,
- Fig. 4: einen nicht-teleskopierbaren Mantelabschnitt als Zwischenstück und
- Fig. 5: die teleskopierbare Ummantelung mit aufgenommener Kartusche gem. Fig. 1 mit Adapterring zur Adaption an die Ausstoßvorrichtung.

Fig. 1 zeigt eine Ummantelung 10 zur koaxialen Aufnahme und Adaption einer Kartusche 12 oder eines kartuschenartigen Behältnisses an einer Ausstoßvorrichtung 14 zum Ausstoßen einer in der Kartusche 12 enthaltenen viskosen Masse, wie Dichtmasse, Klebstoff oder Schmelzkleber.

Gemäß der Erfindung weist die Ummantelung 10 einen teleskopierbaren Mantelabschnitt 16, 18 auf, der einen ersten rohrförmigen Abschnitt 16 umfasst, auf dem koaxial ein zweiter rohrförmiger Abschnitt 18 in axialer Richtung verschiebbar angeordnet ist, um eine Anpassung an Kartuschen unterschiedlicher Längen problemlos vornehmen zu können.

Im dargestellten Ausführungsbeispiel weist die Ummantelung 10 einen dritten, nicht teleskopierbaren Mantelabschnitt 20 auf, über den die Ummantelung 10 an die Ausstoßvorrichtung adaptierbar ist. Selbstverständlich kann der erste rohrförmige Abschnitt auch unmittelbar mit der Ausstoßvorrichtung verbunden, wie verschraubt, werden.

Zur Adaption an die Ausstoßvorrichtung 14 weist der nicht teleskopierbare Mantelabschnitt 20 an einem ersten Ende ein erstes Verbindungselement, wie Gewinde 22, auf, welches mit einem zweiten Verbindungselement, wie Gewinde, in einem Flansch 24 der Ausstoßvorrichtung 14 verbindbar, wie einschraubbar, ist. Die Kartusche 12 liegt mit einem umlaufenden Rand 26 an einem stirnseitigen Rand 28 des Mantelabschnitts 20 an und wird beim Einschrauben in den Flansch 24 zwischen dem stirnseitigen Rand 28 und einem Anschlag des Flansches 24 fixiert. An einem zweiten Ende weist der nicht teleskopierbare Mantelabschnitt 20 seitlich abragende Vorsprünge 30 auf, die mit einer in einem stirnseitigen Flansch 32 des ersten Abschnitts 16 eingeformten L-förmigen Führung 33 einen Bajonettverschluss bilden.

Der verschiebbare Abschnitt 18 ist mittels Rastelementen 34, wie Rastnasen, mit korrespondierenden Rastelementen 36, wie Vorsprünge oder Vertiefungen, die sich von dem feststehenden Abschnitt 16 radial erstrecken oder in diesem eingelassen sind, verzahnt und in verschiedenen Positionen arretierbar.

Um eine einfache Montage des verschiebbaren Abschnitts 18 auf dem festen Abschnitt 16 zu ermöglichen, ist vorgesehen, dass eine Wandung des festen Abschnitts 16 Aussparungen 38 aufweist, die sich in Längsrichtung von dem Flansch 32 des feststehenden Abschnitts 16 erstrecken, so dass einzelne Stege 40 gebildet werden. Korrespondierend zu den Aussparungen 38 sind in einer Wandung des verschiebbaren Abschnitts 18 Aussparungen 42 in Form von Längsschlitzen eingebracht, die mit den Aussparungen 38 korrespondieren, um den Füllstand der Kartusche 12 beobachten zu können.

Die Ausstoßvorrichtung 14 ist im dargestellten Ausführungsbeispiel als ein Pistolengriff 44 ausgebildet, der über Anschlüsse 46, 48 mit einer Druckluftleitung koppelbar ist. Der Zustrom von Druckluft in die Kartusche 12 kann über ein Betätigungsventil mittels des Betätigungselementes 50 gesteuert werden. Das Ventil ist über eine Druckleitung 51 mit dem Flansch 24 verbunden.

Die Fig. 2 bis 4 zeigen die Ummantelung 10 in verschiedenen Zuständen mit jeweils Kartuschen 12, 56, 60 unterschiedlicher Länge. Fig. 2 zeigt die Ummantelung 10 in ihrem längsten, ausgezogenen Zustand, wobei die Kartusche 12 in die Ummantelung eingeführt ist. In diesem Zustand umfasst die Ummantelung 10 auch den nicht teleskopierbaren Mantelabschnitt 20, den ersten Abschnitt 16, der über den Bajonettverschluss mit dem Mantelabschnitt 20 verbunden ist sowie den verschiebbaren Abschnitt 18, der in einer Endstellung arretiert ist.

In diesem Zustand liegt die Rastnase 34 gegen eine sich von dem Steg 40 des ersten Abschnitts 18 erstreckende stirnseitige Rastnase 52 an, die federvorgespannt gegen eine innere Oberfläche 54 des verschiebbaren Abschnitts 18 anliegt. Ein Zurückschieben des verschiebbaren Abschnitts 18 wird durch das Restelement 36 in Form eines von dem Steg 40 sich radial erstreckenden Vorsprungs 36 verhindert. In dem dargestellten Zustand ist die Kartusche 12 mit einer Länge von beispielsweise ca. 300 mm vollständig von der Ummantelung umgeben.

Fig. 3 zeigt die Ummantelung 10 in einem eingeschobenen Zustand zur Aufnahme einer Kartusche 56 mit einer Länge von z.B. ca. 180 mm bis 220 mm. Im eingeschobenen Zustand greift die Rastnase 34 hinter einen Vorsprung 58 ein, so dass der verschiebbare Abschnitt 18 in der eingeschobenen Position fixiert ist.

Zur Aufnahme einer Kartusche 60 in einer Länge von z.B. ca. 100 mm ist der nicht teleskopierbare Mantelabschnitt 20 vorgesehen, der gleichzeitig als Adapter zwischen der Ausstoßvorrichtung 14 und dem ersten Abschnitt 16 ausgebildet ist.

Fig. 5 zeigt die Ummantelung 10 zur koaxialen Aufnahme und Adaption der Kartusche 12 mittels eines Adapterrings 62 an der Ausstoßvorrichtung 14 zum Ausstoßen einer in der Kartusche 12 enthaltenen viskosen Masse, wie Dichtmasse, Klebstoff oder Schmelzkleber.

Der Adapterring 62 weist eine konusförmige Klemmfläche 64 auf, die sich in Richtung des umlaufenden Randes 26 der Kartusche verjüngt. Beim Einschrauben der Ummantelung in den Flansch 24 greift die konusförmige Fläche 64 in den umlaufenden Rand 26 der Kartusche 12 ein, so dass der Rand 26 beim Festschrauben in radialer Richtung gegen eine Innenfläche 66 des Flansches 24 mit Kraft beaufschlagt und fixiert wird. Der Adapterring 62 kann als loses Bauteil oder als fester Bestandteil der Ausstoßvorrichtung 14 ausgebildet sein. Zur Durchleitung von Druckluft ist eine zentrale Öffnung 68 vorgesehen.

Eine alternative Ausführungsform der L-förmigen Führung 33 weist einen ersten, sich in Umfangsrichtung erstreckenden Abschnitt 70 und einen zweiten, sich in Axialrichtung erstreckenden Abschnitt 72 auf. Der sich in Umfangsrichtung erstreckende Abschnitt 70 ist derart ausgerichtet, dass das Gewinde 22 beim Festziehen des Bajonettverschlusses in den Flansch 24 eingeschraubt wird.

Durch die erfindungsgemäße teleskopierbare Ummantelung wird eine problemlose Anpassung an Kartuschen unterschiedlicher Länge ermöglicht. Zur Verarbeitung von z.B. vier handelsüblichen Kartuschen mit unterschiedlicher Länge sind nach dem Stand der Technik zwingend vier Ummantelungen notwendig, während gemäß der Erfindung lediglich zwei Elemente ausreichen.

## Patentansprüche

1. Ummantelung (10) zur koaxialen Aufnahme und Adaption einer Kartusche (12) oder eines kartuschenartigen Behältnisses an eine Ausstoßvorrichtung (14) zum Ausstoßen einer in der Kartusche oder dem kartuschenartigen Behältnis enthaltenen viskosen Masse wie Dichtmasse, Klebstoff oder Schmelzkleber, wobei zumindest ein Mantelabschnitt (16, 18) der Ummantelung (10) teleskopierbar ausgebildet ist und wobei der teleskopierbare Abschnitt (16, 18) zumindest zwei abschnittsweise koaxial zueinander angeordnete und in axialer Richtung relativ zueinander verschiebbare rohrförmige Abschnitte (16, 18) aufweist, wobei die rohrförmigen Abschnitte (16, 18) über Rastelemente (34, 36, 52) miteinander verzahnt und in verschiedenen Positionen zueinander arretierbar sind und wobei der erste rohrförmige Abschnitt (16) einen Schiebeabschnitt aufweist, auf dem der zweite rohrförmige Abschnitt (18) in Form einer Schiebehülse zwischen einer ersten arretierten Position in zumindest eine zweite arretierte Position verschiebbar ist,
**dadurch gekennzeichnet,**
**dass** die Ummantelung (10) einen nicht teleskopierbaren Mantelabschnitt (20) in Form eines Zwischenstücks aufweist, über den der teleskopierbare Mantelabschnitt (16, 18) an die Ausstoßvorrichtung (14) adaptierbar ist, wobei der nicht teleskopierbare Mantelabschnitt (20) mit einem ersten Ende über eine erste Verbindung (22) mit der Ausstoßvorrichtung verbindbar ist und wobei der erste rohrförmige Abschnitt (16) an einem Ende einen Flansch (32) mit Koppelelement (33) aufweist, mittels dem der erste rohrförmige Abschnitt (16) über eine zweite Verbindung (30) lösbar mit einem zweiten Ende des nicht teleskopierbaren Mantelabschnitts (20) verbindbar ist.

2. Ummantelung nach Anspruch 1,
**dadurch gekennzeichnet,**
**dass** der zweite, verschiebbare Abschnitt (18) an einer dem ersten, festen Abschnitt (16) zugewandten Stirnseite Rastelemente (34), wie Rastnasen, aufweist, welche mit von dem Schiebeabschnitt ausgehenden korrespondierenden Rastelementen (36, 52), wie Vorsprünge (36), oder Rastnasen (52) zusammenwirken.

3. Ummantelung nach Ansprüche 1 oder 2,
**dadurch gekennzeichnet,**
**dass** der erste Abschnitt (16) ausgehend von dem Flansch (32) sich in axialer Richtung erstreckende und den Schiebeabschnitt bildende Stege (40) aufweist, wobei die Stege (40) an ihren Enden jeweils die Rastelemente (52), wie Rastnasen, aufweisen, gegen die die Rastnasen (34) des zweiten, verschiebbaren Abschnitts (18) in Endposition anliegen.

4. Ummantelung nach zumindest einem der vorhergehenden Ansprüche,
**dadurch gekennzeichnet,**
**dass** der zweite, verschiebbare Abschnitt (18) in einer Mantelfläche Aussparungen (42) in Form von Längsschlitzen als Sichtfenster aufweist, die mit entsprechenden Aussparungen (38) zwischen den Stegen (40) des ersten, festen Abschnitts (16) korrespondieren.

5. Ummantelung nach zumindest einem der vorhergehenden Ansprüche,
**dadurch gekennzeichnet,**
**dass** die erste Verbindung (22) als ein Gewinde ausgebildet und mit einem Flansch (24) in Form eines Gewindeflansches der Ausstoßvorrichtung (14) verbindbar ist.

6. Ummantelung nach zumindest einem der vorhergehenden Ansprüche,
**dadurch gekennzeichnet,**
**dass** die erste Verbindung (22) einen stirnseitigen Rand (28) aufweist, gegen den ein umlaufender Rand (26) der Kartusche (12) anlegbar ist und dass der Rand (26) beim Einschrauben der ersten Verbindung (22) in den Flansch (24) gegen einen Adapterring (62) fixierbar ist, der in dem Flansch (24) mit einer sich in Richtung der Öffnung des Flansches (24) verjüngenden, konusförmigen Klemmfläche (64) angeordnet ist.

7. Ummantelung nach zumindest einem der vorhergehenden Ansprüche,
**dadurch gekennzeichnet,**
**dass** die zweite Verbindung (30) als ein Stift oder Vorsprung ausgebildet ist, der in Form eines Bajonettverschlusses mit dem Koppelelement (33), welches als eine L-förmige Aufnahme oder Führung ausgebildet ist, zusammenwirkt, wobei ein in Umfangsrichtung verlaufender Abschnitt (70) der L-förmigen Aufnahme oder Führung derart ausgerichtet ist, dass beim Verschließen des Bajonettverschlusses ein Anziehen des Zwischenstückes (20) erfolgt.

8. Ummantelung nach zumindest einem der vorhergehenden Ansprüche,
**dadurch gekennzeichnet,**
**dass** der zweite, verschiebbare Abschnitt (18) stirnseitig eine Verjüngung (74) aufweist.

9. Ummantelung nach zumindest einem der vorhergehenden Ansprüche,
**dadurch gekennzeichnet,**
**dass** der nicht teleskopierbare Mantelabschnitt (20) zur Aufnahme von Kartuschen oder kartuschenartigen Behältnissen mit einer Länge L0 im Bereich von 80 mm ≤ L0 ≤ 120 mm vorzugsweise L0 = ca. 100 mm ausgebildet ist.

10. Ummantelung nach zumindest einem der vorhergehenden Ansprüche,
**dadurch gekennzeichnet,**
**dass** der teleskopierbare Mantelabschnitt (16, 18) in einem eingeschobenen Zustand eine Länge L1 im Bereich von 120 mm ≤ L1 ≤ 180 mm, vorzugsweise L1 = ca. 150 mm aufweist.

11. Ummantelung nach zumindest einem der vorhergehenden Ansprüche,
**dadurch gekennzeichnet,**
**dass** der teleskopierbare Mantelabschnitt (16, 18) in einem ausgezogenen Zustand eine Länge L2 im Bereich von 280 mm ≤ L2 ≤ 330 mm vorzugsweise L2 = ca. 300 mm aufweist.

12. Ummantelung nach zumindest einem der vorhergehenden Ansprüche,
**dadurch gekennzeichnet,**
**dass** die Ummantelung aus Kunststoff oder Metall, wie Aluminium, hergestellt ist.

13. Ausstoßvorrichtung mit einer adaptierbaren Ummantelung zur koaxialen Aufnahme einer Kartusche oder eines kartuschenartigen Behältnisses nach zumindest einem der Ansprüche 1 bis 12.

## Claims

1. A casing (10) for coaxially receiving and adapting a cartridge (12) or a cartridge-like container on an ejection device (14) for ejecting a viscous compound such as a sealing compound, adhesive or hot melt adhesive contained in the cartridge or in the cartridge-like container, wherein at least one jacket part (16, 18) of the casing (10) is designed to be telescopic and wherein the telescopic part (16, 18) comprises at least two tubular parts (16, 18) which are arranged coaxially in parts relative to each other and which can be shifted in the axial direction relative to each other, wherein the tubular parts (16, 18) are cogged to each other by catch elements (34, 36, 52) and can be stopped in different positions relative to each other and wherein the first tubular part (16) comprises a sliding part on which the second tubular part (18) in the form of a sliding jacket can be shifted between a first stoppable position into at least one second stoppable position,
**characterized in that**
the casing (10) has a non-telescopic jacket part (20) in the form of a intermediate part, by which the telescopic jacket part (16, 18) is adaptable to the ejection device (14), wherein the non-telescopic jacket part (20) with a first end by means of a first connection (22) to the ejection device and wherein the first tubular part (16) comprises on an end a flange (32) with coupling element (33), by which the first tubular part (16) can be connected by means of a second connection (30) with a second end of the non-telescopic jacket part (20) in a detachable manner.

2. The casing according to claim 1,
**characterized in that**
the second, shiftable part (18) comprises catch elements (34) such as catch noses on a front side facing the first, fixed part (16), which elements cooperate with corresponding catch elements (36, 52) such as projections (36) or catch noses (52) starting from the sliding part.

3. The casing according to claim 1 or 2,
**characterized in that**
the first part comprises webs (40) forming the sliding part and starting from the flange (32) and extending in the axial direction, wherein the webs (40) comprise the catch elements (52) such as catch noses on their ends and against which noses the catch noses (34) of the second, shiftable part (18) rest in the end position.

4. The casing according to at least one of the previous claims,
**characterized in that**
the second, shiftable part (18) comprises recesses (42) in the form of longitudinal slots as viewing windows in a jacket surface which correspond to corresponding recesses (38) between the webs (40) of the first, fixed part (16).

5. The casing according to at least one of the previous claims,
**characterized in that**
the first connection (22) is designed as a thread and can be connected to a flange (24) in form of a threaded flange of the ejection device (14).

6. The casing according to at least one of the previous claims,
**characterized in that**
the first connection (22) has a front-side edge (28) against which a circumferential edge (26) of the cartridge can be placed, and **in that**, when the first connection (22) is screwed into the flange (24), the edge (26) can be fixed against an adapter ring (62) which is arranged in the flange (24) with a conical clamping surface (64) tapering in the direction of the opening of the flange (24).

7. The casing according to at least one of the previous claims,
**characterized in that**
the second coupling element (30) is constructed as a pin or protrusion which cooperates in the shape of a bayonet closure with the coupling element (33), which is formed as an L-shaped receptacle or guiding, wherein a part (70) of the L-shaped receptacle or guiding running in a circumferential direction is aligned in such a manner that the closing of the bayonet closure brings about a tightening of the intermediate part (20).

8. The casing according to at least one of the previous claims,
**characterized in that**
the second telescopic part (18) has a tapering (74) on the front side.

9. The casing according to at least one of the previous claims,
**characterized in that**
the non-telescopic jacket part (20) for receiving cartridges or cartridge-like containers is constructed with a length L0 in a range of 80 mm ≤ L0 ≤ 120 mm, preferably L0 = ca. 100 mm.

10. The casing according to at least one of the previous claims,
**characterized in that**
in a pushed-in state, the telescopic jacket part (16, 18) has a length L1 in a range of 120 mm ≤ L1 ≤ 180 mm, preferably L1 = ca. 150 mm.

11. The casing according to at least one of the previous claims,
**characterized in that**
in a drawn-out state the telescopic jacket part (16, 18) has a length L2 in a range of 280 mm ≤ L2 ≤ 330 mm, preferably L2 = ca. 300 mm.

12. The casing according to at least one of the previous claims,
**characterized in that**
the casing is produced from plastic or metal such as aluminum.

13. The ejection device with an adaptable casing for coaxially receiving a cartridge or a cartridge-like container according to at least one of Claims 1 to 12.

## Revendications

1. Enveloppe (10) pour recevoir et accommoder, de manière coaxiale, une cartouche (12) ou un récipient de type cartouche sur un dispositif d'éjection (14) pour éjecter une masse visqueuse, telle qu'une masse d'étanchéité, un adhésif ou une colle ther-mofusible, contenue dans la cartouche ou dans le récipient de type cartouche, sachant qu'au moins une section (16, 18) de l'enveloppe (10) est conçue de manière télescopique et la section télescopique (16, 18) présente au moins deux sections tubulaires (16, 18) disposées, par sections, de manière coaxiale l'une par rapport à l'autre et pouvant être déplacées l'une par rapport à l'autre dans la direction axiale, sachant que les sections tubulaires (16, 18) sont en prise l'une avec l'autre via des éléments d'encliquetage (34, 36, 52) et peuvent être bloquées en différentes positions l'une par rapport à l'autre, et sachant que la première section tubulaire (16) présente une section coulissante sur laquelle la seconde section tubulaire (18) sous forme d'un manchon coulissant peut être déplacée entre une première position de blocage et au moins une deuxième position de blocage,
**caractérisée en ce**
**que** l'enveloppe (10) présente une section d'enveloppe non télescopique (20) sous forme d'une pièce intermédiaire par le biais de laquelle la section d'enveloppe télescopique (16, 18) peut être adaptée au dispositif d'éjection (14), sachant que la section d'enveloppe non télescopique (20) est raccordable par une première extrémité via un premier raccord (22) au dispositif d'éjection et que la première section tubulaire (16) présente une bride (32) avec un élément de couplage (33) à une extrémité au moyen duquel la première section tubulaire (16) peut être raccordée de manière amovible à une seconde extrémité de la section d'enveloppe non télescopique (20) via un second raccord (30).

2. Enveloppe selon la revendication 1,
**caractérisée en ce**
**que** la seconde section déplaçable (18) sur un côté frontal tourné vers la première section fixe (16) présente des éléments d'encliquetage (34), tels que des ergots d'encliquetage, qui interagissent avec des éléments d'encliquetage (36, 52) correspondants partant de la section coulissante tels que des saillies (36) ou des ergots d'encliquetage (52).

3. Enveloppe selon la revendication 1 ou 2,
**caractérisée en ce**
**que**, depuis la bride (32), la première section (16) présente des nervures (40) s'étendant dans la direction axiale et formant la section coulissante, sachant que les nervures (40) présentent respectivement à leurs extrémités des éléments d'encliquetage, (52) tels que des ergots d'encliquetage, contre lesquels les ergots d'encliquetage (34) de la seconde section déplaçable (18) s'appuient en position finale.

4. Enveloppe selon au moins l'une des revendications précédentes,
**caractérisée en ce**
**que**, dans une surface d'enveloppe, la seconde section déplaçable (18) présente des évidements (42) sous forme de fentes longitudinales faisant office de fenêtre d'observation qui correspondent à des évidements correspondants (38) entre les nervures (40) de la première section fixe (16).

5. Enveloppe selon au moins l'une des revendications précédentes,
**caractérisée en ce**
**que** le premier raccord (22) a la forme d'un filetage et est raccordable à une bride (24) sous forme d'une bride filetée du dispositif d'éjection (14).

6. Enveloppe selon au moins l'une des revendications précédentes,
**caractérisée en ce**
**que** le premier raccord (22) présente un bord frontal (28) contre lequel un bord périphérique (26) de la cartouche (12) peut être placé et que le bord (26) peut être fixé contre une bague d'adaptation (62) lors du vissage du premier raccord (22) dans la bride (24), ladite bague étant disposée dans la bride (24) avec une surface de serrage conique (64) se rétrécissant dans la direction de l'ouverture de la bride (24).

7. Enveloppe selon au moins l'une des revendications précédentes,
**caractérisée en ce**
**que** le second raccord (30) a la forme d'une broche ou d'une saillie en interaction sous la forme d'une fermeture à baïonnette avec l'élément de couplage (33) développé sous la forme d'un logement ou d'un guide en forme de L, sachant qu'une section (70) s'étendant dans la direction périphérique du logement ou du guide en forme de L est orientée de sorte que lorsque la fermeture à baïonnette se produit, il s'ensuit un serrage de la pièce intermédiaire (20).

8. Enveloppe selon au moins l'une des revendications précédentes,
**caractérisée en ce**
**que** la seconde section pouvant être déplacée (18) sur le côté frontal présente un rétrécissement (74).

9. Enveloppe selon au moins l'une des revendications précédentes,
**caractérisée en ce**
**que** la section d'enveloppe non télescopique (20) est conçue pour recevoir des cartouches ou des récipients de type cartouche d'une longueur L0 comprise dans la plage 80 mm ≤ L0 ≤ 120 mm, de préférence L0 = app. 100 mm.

10. Enveloppe selon au moins l'une des revendications précédentes,
**caractérisée en ce**
**que**, lorsqu'elle est insérée, la section d'enveloppe télescopique (16, 18) présente une longueur L1 dans la plage de 120 mm ≤ L1 ≤180 mm, de préférence L1 = app. 150 mm.

11. Enveloppe selon au moins l'une des revendications précédentes,
**caractérisée en ce**
**que**, lorsqu'elle est déployée, la section d'enveloppe télescopique (16, 18) présente une longueur L2 dans la plage de 280 mm ≤ L2 ≤ 330 mm, de préférence L2 = app. 300 mm.

12. Enveloppe selon au moins l'une des revendications précédentes,
**caractérisée en ce**
**que** l'enveloppe est en plastique ou en métal tel que de l'aluminium.

13. Dispositif d'éjection avec une enveloppe adaptable pour un logement coaxial d'une cartouche ou d'un récipient de type cartouche selon au moins l'une des revendications précédentes 1 à 12.
